# EUROPÄISCHE PATENTSCHRIFT

(11) **EP 0 257 281 B1**
(45) Veröffentlichungstag und Bekanntmachung des Hinweises auf die Patenterteilung: **27.11.1991**
(21) Anmeldenummer: 87110249.7
(22) Anmeldetag: 16.07.1987
(51) Int. Cl.: B65D 5/46, B65D 6/02

(54) **Flüssigkeitspackung mit Griff**
Liquid package with handle
Emballage avec poignée pour liquide

(30) Priorität: 22.08.1986 DE 3628478
(43) Veröffentlichungstag der Anmeldung: 02.03.1988
(73) Patentinhaber: Tetra Alfa Holdings S.A., 1009 Pully (CH)
(72) Erfinder: Reil, Wilhelm, D-6142 Bensheim 1 (DE)
(74) Vertreter: Weber, Dieter, Dr.

(56) Entgegenhaltungen:
- EP-A- 0 180 028
- EP-A- 0 241 844
- US-A- 3 924 797

## Beschreibung

Die Erfindung betrifft eine Packung für fließfähige Füllgüter mit einem mit mindestens einer Längssiegelnaht gebildeten Tubus, an dessen Enden Boden und Deckel angebracht sind, von denen der Deckel aus thermoplastischem Kunststoff ohne Trägermaterial besteht, an dem Tubus längs dessen Oberkante angespritzt ist und eine Ausgießeinrichtung aufweist, wobei der Tubus aus mindestens einseitig mit thermoplastischem Kunststoff beschichtetem Trägermaterial, z. B. Karton, besteht, der Boden viereckig ist und aus dem umgefalteten Tubus der Packung als Faltverschluß ausgebildet ist, ein an der Oberkante des Tubus anschließender Teil der Tubuswandung auf sich selbst gefaltet und zu einem doppelwandigen, von der Seite dreieckförmigen Basisstreifen verbunden ist und wobei der angespritzte Deckel über die Oberkante des doppelwandigen Basisstreifens mit einem Steg verlängert ist.

Es sind verschiedene Packungen, z.B. Flüssigkeitspackungen für Milch, Säfte und dergleichen, bekannt, von denen eine Ausführungsform für ein Packungsvolumen von etwa zwei Liter Flüssigkeit ausgelegt ist. Bei einer solchen, aus der EP-A-0.180.028 bekannten Packung sind ähnliche Merkmale wie vorstehend genannt vorgegeben. Der erwähnte dreieckförmige, doppelwandige Basisstreifen ist aber selbst mit einer Greiföffnung versehen, so daß mit anderen Worten der Griff für diese im Gewicht schwerere Packung (2 Liter Flüssigkeit) aus dem Material des Tubus erstellt ist.

Neben verschiedenen Vorteilen einer solchen 2-1-Packung hat es sich aber gezeigt, daß beim Umverpacken und Transport ein nicht unerheblicher Distributionsraum im Lkw, Eisenbahnwagen oder Schiff nutzlos verloren war. Man hatte bei der ersten Konzeption dieser 2-1-Packung eine preiswerte Hersteilbarkeit angestrebt und auch erreicht. Der bei dieser bekannten Packung vorhandene Tubus hat aber im Griffbereich seine Zylindermantelgestalt verloren, weil Material und Raum für den Griff erforderlich ist. Hierdurch war, von der Seite der Packung gesehen, im oberen Bereich am Griff und unten neben der einen Bodenseite Volumen verschenkt worden, welches für die Packung selbst keine Rolle spielte, wohl aber für die Distributionsfläche. Es hat sich in der Praxis gezeigt, daß die Lager- und Staufläche auf Umverpackungen, Paletten, Fahrzeugen und dergleichen derart teuer ist, daß der vorstehend beschriebene, für das Füllgut verlorene Raum nicht tragbar ist.

Inzwischen hatte man auch bereits überlegt, den Deckel der Packung in Draufsicht viereckig auszugestalten oder auch zu halbieren, so daß die ebene Deckelfläche in Draufsicht dreieckförmige Gestalt annimmt, wobei in der abgeschnittenen Hälfte des Deckels ein Griff vorgesehen wurde, wie z.B. in der nachveröffentlichten EP-A-0.241.844 beschrieben ist. Hier haben sich aber Dichtigkeits- und Herstellungsprobleme ergeben, so daß die optimale Lösung bislang noch nicht gefunden war.

Der Erfindung liegt daher die Aufgabe zugrunde, die Packung der eingangs näher beschriebenen Art so zu verbessern, daß bei Vereinfachung des Zuschnittes bzw. der Schnittarbeiten an einer Materialbahn Dichtigkeit und Festigkeit der Packung erhöht werden können und ein kleinerer Transportraum erreichbar ist, wobei vorzugsweise auch möglichst Kunststoffmaterial eingespart werden sollte.

Diese Aufgabe wird erfindungsgemäß nunmehr dadurch gelöst, daß der Deckel mindestens drei Ecken und mindestens eine erste und eine zweite, einen Griff aufweisende Ebene aufweist, die einen Winkel einschließen und von denen die erste Ebene parallel zur Ebene des Bodens liegt und die zweite Ebene mindestens teilweise aus dem Tubusmaterial gebildet ist, und daß der Griff mit dem Deckel verbunden und zusammen mit diesem innerhalb der quaderförmigen Außenkontur der Packung an dem doppelwandigen Basisstreifen angespritzt ist, dessen dem Griff zugewandte hintere Kante als geschlossene Falzkante ausgebildet ist.

Die Anbringung eines doppelwandigen Basisstreifens an einer unter einem Winkel zur ersten Ebene liegenden zweiten Ebene war bereits Gegenstand von Konstruktionsüberlegungen. Hierbei wurde der doppelwandige Basisstreifen durch Einschneiden einer Tubuswand von der Oberkante her in V-Form gebildet, wobei nach Aufeinanderlegen der beiden Wandungen des Basisstreifens dieser eine hinten, dem Griff zugewandte offene Kante hatte. Zwar hatte man Werkzeuge entwickelt, die ein entsprechendes Ausrichten und Befestigen der beiden Wandungen zur Bildung des Basisstreifens ermöglichen, es ergab sich aber doch eine verhältnismäßig schwierige Faltarbeit, und auch die Festigkeit der Packung im Bereich des Griffes war nicht die beste Lösung.

Erfindungsgemäß ist hingegen dafür gesorgt worden, daß die dem Griff zugewandte hintere Kante des doppelwandigen Basissteifens geschlossen ist. Dadurch wird die Festigkeit der Packungswandungen im Bereich des Basisstreifens erhöht, und die beiden Lagen des doppelwandigen Basisstreifens können auch besser aneinandergehalten werden, so daß sie auch bei weniger aufwendigen Herstellungsmaschinen stets deckungsgleich und exakt aufeinanderliegen. Schon der Zuschnitt läßt sich hierdurch in überraschender Weise einfach gestalten. Er hat im abgewickelten Zustand die Form eines Rechteckes, wobei nicht mehr die nachteiligen V-förmigen Einschnitte von der Oberkante des Tubus eingebracht werden müssen. Wird die Packung von einer laufenden Bahn gebildet, so genügen einfache Messer zum Abschneiden eines Zuschnittes nach dem anderen von der Bahn. Außerdem kann man durch die erfindungsgemäße Maßnahme einfachere Faltwerkzeuge verwenden. Der doppelwandige Basisstreifen sollte einerseits vorzugsweise auf sich selbst durch Wärmesiegeln verbunden werden, und andererseits ist man bestrebt, bei diesem Vorgang den Deckel und möglichst auch den Griff anzuspritzen. Erfindungsgemäß gelingt dies mit einem einzigen Vorgang, denn beim Schließen der Werkzeuge zum Anspritzen des Deckels wird automatisch die Faltung des doppelwandigen Basisstreifens besorgt und gleichzeitig zu den anderen Maschinenfunktionen durchgeführt.

Die Bildung eines Tubus für eine solche Packung ist beispielsweise bei einer Flüssigkeitspackung bekannt. Aus dem rechteckigen, flachliegenden Kartonzuschnitt wird durch Prägelinien und Faltung ein Tubus dadurch gebildet, daß eine Längssiegelnaht an einer Kante des Tubus erstellt wird. Erfindungsgemäß wird diese vorzugsweise in eine Kante gelegt, die auf eine der vier Ecken des Deckels zuläuft. Hierbei kann es sich zwar um diejenige Kante handeln, welche unter der Ausgießöffnung bzw. der Ausgießkante angeordnet ist, besonders bevorzugt ist es aber, eine der beiden danebenliegenden Tubuskanten zu verwenden, die also zwischen Vorder- und Hinterseite der Packung angeordnet sind. Die Vorderseite der Packung ist im Sinne der Beschreibung hier die Seite mit der Ausgießöffnung; während die Hinterseite die mit dem Griff ist.

Außer der einen beschriebenen Längssiegelkante weist der Tubus zunächst keine Schweißverbindungen auf. Es versteht sich für den Fachmann, daß dadurch die Dichtigkeitsprobleme bei Flüssigkeiten als Füllgut erheblich und mit Vorteil reduziert sind. Beim Erstellen des Bodens als Faltverschluß und auch beim Anspritzen des Deckels oben werden selbstverständlich weitere Schweißvorgänge durchgeführt und Schweißnähte gelegt, insgesamt hat die erfindungsgemäße Packung aber eine minimale Anzahl von Schweißnähten mit entsprechender Dichtigkeitsgarantie der Packung.

Durch die eckige Ausgestaltung des Deckels (in Draufsicht), zumal der Boden ohnehin in Draufsicht vieleckig ist, kann eine für die Distribution wesentlich bessere Außenkontur der Gesamtpackung geschaffen werden als die eingangs beschriebene 2 1-Packung, bei welcher der Griff aus dem Tubusmaterial vollständig erstellt ist. Bei der quaderförmigen Außenkontur der erfindungsgemäßen Packung kann man ohne Verlust an Distributionsvolumen eine Packung sehr dicht an die andere stellen. Dabei ist es besonders günstig, wenn der Griff sich innerhalb der gesamten Außenkontur der Pakkung befindet. Auch größere Packungen, die wegen ihres Gewichtes zweckmäßigerweise diesen Griff haben sollten, können daher wesentlich preiswerter als bisher transportiert und gelagert werden.

Besonders vorteilhaft ist es gemäß der Erfindung ferner, wenn der Griff einen oberen horizontalen und einen hinteren, der Ausgießkante diametral gegenüberliegenden vertikalen Steg aufweist, welche die Greiföffnung umfassen, die eine Größe für den Durchtritt von mindestens drei Fingern der Hand eines Erwachsenen hat. Zwar hat man schon versucht, Griffe aus Kunststoff einstückig mit dem Deckel direkt auf die Packung aufzuspritzen, diese Griffe hatten aber eine außen gerundete Kontur. Durch die Erfindung weist der Griff nunmehr unter anderem einen oberen, in der Ebene des Deckels liegenden, horizontalen Steg auf, der sich in Verlängerung der diametralen Linie von der Ausgießeinrichtung über die Deckelmitte bis zur entgegengesetzten hinteren Ecke hin erstreckt. Dadurch wird eine Stützlinie geschaffen, wodurch die Stapelmöglichkeit mehrerer Packungen gemäß der Erfindung übereinander verbessert wird. Die Tragefähigkeit der jeweils unteren Packung wird verbessert, weil die vertikal gerichteten Kräfte durch die Gewichte der oberen Packungen nunmehr in die sehr tragefähigen Kanten der jeweils darunterliegenden Packung geleitet werden können. Außerdem hat man erfindungsgemäß darauf geachtet, die Greiföffnung praktisch auszugestalten, weil Erwachsene mit drei Fingern einer Hand eine schwerere Packung gut handhaben können. Kleiner sollte die Greiföffnung nicht ausgebildet sein. Eine wesentlich größer ausgebildete Greiföffnung hingegen benötigt wiederum mehr Herstellungsmaterial und bedingt für den Transport totes Volumen.

Die Erfindung ist vorteilhaft weiter dadurch ausgestaltet, daß der doppelwandige, in Seitenansicht dreieckförmige Basisstreifen neben dem Griff in Seitenansicht einen rechten Winkel hat und seine Hypothenuse mit der Längsmittelachse des Tubus einen Winkel einschließt, der eine Größe von 20° bis 40°, vorzugsweise von 25° bis 35°, hat. Während der Zuschnitt rechteckförmig ist, so daß die Außenkanten des Zuschnittes jeweils rechte Winkel miteinander bilden, erfährt nach dem Falten des Tubus durch die Ausbildung des dreieckförmigen Basisstreifens die Oberkante des Tubus, an welche der Deckel angespritzt werden muß, eine geknickte Linie. Diese entsteht durch das Verwenden eines Teils des Wandungsmaterials für den dreieckförmigen Basisstreifen. Bildet man diesen so aus, daß die beiden rechts und links von ihm angeordneten dreieckförmigen Wandfelder in einer Ebene liegen, dann handelt es sich hierbei um die eingangs erwähnte zweite Ebene, die unter einem Winkel zur ersten Ebene liegt, welche in der Beschreibung hier häufig als "horizontale" Ebene bezeichnet wurde, nämlich der Ebene, in welcher der Deckel liegt. Dieser Winkel ist selbstverständlich um 90° größer als der vorstehend erwähnte, welchen diese zweite Ebene, in welcher auch die Hypothenuse des Basisstreifens liegt, mit der Längsmittelachse des Tubus einschließt.

Praktische Versuche haben ergeben, daß dieser letztgenannte Winkel zwischen Längsmittelachse des Tubus und der Hypothenuse oder zweiten Ebene eine Größe von 29° oder 30° hat. Dann nämlich kann man eine ausreichend große Greiföffnung für die drei Finger der Hand schaffen. Tatsächlich hängt die Größe der Greiföffnung mit diesem Winkel zusammen, wobei auch das Querschnittsmaß der Packung, welches vorzugsweise ein Quadrat ist, einen wesentlichen Faktor für die Bestimmung der Größe dieses Winkels darstellt. Auch die Dicke des Griffes bedingt in gewisser Weise den Winkel, der im allgemeinen vom Hersteller größtmöglich angestrebt wird, durch die vorgenannten Faktoren aber klaren Beschränkungen unterliegt.

Vorteilhaft ist es gemäß der Erfindung ferner, wenn mindestens der obere horizontale Steg des Griffes in der Ebene des Deckels eine seitliche Breite von 2 bis 20 mm, vorzugsweise von 6 mm bis 12 mm hat. Hierdurch erhält der Griff in Richtung senkrecht zu seiner Hauptfläche eine Festigkeit gegen Verbiegen, so daß er aus der schrägen, sogenannten zweiten Ebene im wesentlichen unter 90° heraussteht und in dieser Lage im wesentlichen starr verbleibt.

Die Festigkeit kann erfindungsgemäß weiterhin erhöht werden, wenn beidseitig am doppelwandigen Basisstreifen Verstärkungsrippen angespritzt sind. Hierdurch kann man das volle Umspritzen des Basisstreifens vermeiden und dennoch statisch die gleichen Vorteile erhalten. Es wird also Kunststoffmaterial gespart und dennoch die Festigkeit nicht geopfert.

Gemäß der Erfindung ist es auch zweckmäßig, wenn beide Stege des Griffes mit Verstärkungsrippen versehen sind und vorzugsweise zwischen dem unteren Ende des vertikalen Steges und dem Schnittpunkt der zweiten Ebene mit der Tubuskante ein Freiraum ohne Material liegt. Diese Maßnahmen dienen einerseits der Materialeinsparung und andererseits der Erhaltung oder Erhöhung der Festigkeit, insbesondere im Bereich des Griffes und seiner Anbindung am Tubus. Durch den erwähnten Freiraum ist dafür gesorgt, daß an Stellen, die keine Tragefunktion haben oder die Festigkeit der Packung oder des Griffes erhöhen könnten, ein freier Raum belassen wird., ohne daß das Aussehen der Packung darunter leiden würde.

Sehr vorteilhaft ist auch die Ausführungsform der Erfindung, gemäß welcher die Ausgießöffnung mit einem Gießöffnungsgriff von in Draufsicht ovaler Gestalt versehen ist und der am Gießöffnungsdeckel angeformte Ringflansch im Bereich seiner Außenkante angeordnet ist und dieser ovalen Form folgt. Die ovale Ausgestaltung der Ausgießöffnung, damit des Gießöffnungsdeckels und damit seines unten an ihm am Rand angeformten Ringflansches verbessert die Dichtigkeit beim Wiederverschließen der Packung, denn es ergeben sich durch die ovale Form höhere Seitenspannungen des Materials, die zur Verbesserung der Klemmkräfte und damit der Dichtigkeit führen.

Weitere Vorteile, Merkmale und Anwendungsmöglichkeiten der vorliegenden Erfindung ergeben sich aus der folgenden Beschreibung in Verbindung mit den Zeichnungen Es zeigen:
- Figur 1: die Seitenansicht der neuen Packung, bei welcher der Boden noch nicht ausgefaltet ist,
- Figur 2: eine Draufsicht auf die Packung der Figur 1 und
- Figur 3: eine unten abgebrochene Rückansicht der Packung, wenn man in den Figuren 1 und 2 von rechts nach links blickt.

Der Tubus 1 der dargestellten Packung bildet die vier Seitenwände derselben, von denen nur die vorderen beiden Wände, deren eine in Figur 1 zu sehen ist und mit 1a bezeichnet ist, rechteckig ist. Die anderen, in Figur 3 mit 1b und 1c bezeichneten Seitenwände haben Trapezform. Sie sind über die Hinterkante 2 verbunden, die eine Faltkante darstellt. Sie endet oben im Punkt P, der einen Schnitt der sogenannten zweiten Ebene 3 mit der hinteren Kante 2 darstellt. Genauer wird diese zweite Ebene 3 durch die zwei dreieckförmigen Flächen 3a und 3b gebildet, die über den doppelwandigen, dreieckförmigen Basisstreifen 4 miteinander verbunden sind.

Der allgemein mit 5 bezeichnete Boden der Packung wird durch die in Figur 1 unten gezeigten Faltlinien und Wandfelder gebildet. Der Deckel trägt die Bezugszahl 6.

Die Gestalt des Deckels 6 ist dreieckförmig, wie man deutlich in Figur 2 sieht. Er bildet die sogenannte erste Ebene, welche identisch mit der Ebene des Deckels 6 ist und horizontal, d. h. parallel zur Fläche des nicht gezeigten, fertig gefalteten Bodens 5 ist.

Der Deckel 6 weist die Ausgießöffnung 7 mit Gießöffnungsdeckel 8 von in Draufsicht ovaler Gestalt (Figur 2), Außenkante 9, Öffnungslasche 10, Gießkante 11 und Ringflansch 12 auf. Man erkennt aus der Teilschnittdarstellung der Figur 1, daß der Ringflansch 12 im Bereich der Außenkante 9 des Gießöffnungsdeckels 8 verläuft und somit dessen ovaler Form folgt.

In Verlängerung der ersten Ebene des Deckels 6 verläuft der obere horizontale Steg 13 des allgemein mit 14 bezeichneten Griffes zum Tragen der Packung.

Der Griff 14 ist am Deckel 6 einstückig angespritzt, besteht aus Kunststoff und ist somit auch direkt mit den beiden kleinen dreieckförmigen Wandfeldern 3c und 3e verbunden, die zusammen mit den dreieckigen Wandfeldern 3a und 3b die insgesamt mit 3 bezeichnete sogenannte zweite Ebene bilden. Aus der Darstellung der Figur 2 erkennt man die Länge des horizontalen Steges 13, der sich von der Mitte der Packung, wo sich die Längsmittelachse 15 mit dem Deckel schneidet, bis zur hinteren Ecke 16 erstreckt. Darunter schließt sich der vertikale Steg 17 an, der über eine Kunststoffanformung 18 am doppelwandigen Basisstreifen 4 angespritzt ist.

In der Seitenansicht der Figur 1 sieht man auch die beidseitig am doppelwandigen Basisstreifen 4 zusammen mit dem Griff 14 angespritzten Verstärkungsrippen 19 und andeutungsweise abgebrochen im Bereich des vertikalen Steges 17 auch die Verstärkungsrippen 20, die sich zwischen den Stegaußenwandungen erstrecken, wobei man aus den Figuren 2 und 3 auch die in der ersten Ebene des Deckels 6 sich erstreckende Breite B der Stege 13 und 17 sieht.

Unter dem unteren Ende 21 des Griffes 14 erkennt man in Figur 1 den Freiraum 22, so daß hierdurch Material gespart wird. Die Greiföffnung 23 ist so ausgestaltet, daß gut drei Finger einer Hand eines Erwachsenen hindurch passen, so daß die Packung auch im gefüllten Zustand mit einem Fassungsvermögen von bis zu 2 1/2 Liter gut gehandhabt werden kann.

Zwar ist man bestrebt, den Punkt P (Figuren 1 und 3) so hoch wie möglich zu setzen, um das Fassungsvermögen der Packung zu vergrößern, die Größe der Greiföffnung 23, die untere Dicke D der Öffnung 23 und sogar die Höhe d des vertikalen Steges 17 (Figur 1) begrenzen die Lage des Punktes P und damit auch die Größe des Winkels α zwischen der Hypotenuse 24 des doppelwandigen Basisstreifens 3, welche dem rechten Winkel 25 gegenüberliegt und der Längsmittelachse 15 des Tubus 1.

Die mit 26 in den Figuren 1 und 3 bezeichnete Oberkante des Tubus 1 ist im Bereich der beiden vorderen Seitenflächen (die eine vordere Seitenfläche 1a ist in Figur 1 zu sehen) gerade und horizontal verlaufend, während sie über den beiden dreieckförmigen Wandfeldern 3a und 3b wie ein breites, oben offenes V verläuft, über welchem sich die beiden aus Kunststoff bestehenden Wandfelder 3c und 3e anschließen. Hierdurch ergibt sich, daß die mit 27 bezeichnete hintere Kante des doppelwandigen Basisstreifens 4 geschlossen ist. Die Oberkante des doppelwandigen Basisstreifens 4 ist mit 28 bezeichnet (Figur 1).

## Patentansprüche

1. Packung für fließfähige Füllgüter mit einem mit mindestens einer Längssiegelnaht gebildeten Tubus (1), an dessen Enden Boden (5) und Deckel (6) angebracht sind, von denen der Deckel (6) aus thermoplastischem Kunststoff ohne Trägermaterial besteht, an dem Tubus (1) längs dessen Oberkante (26) angespritzt ist und eine Ausgießeinrichtung (7) aufweist, wobei der Tubus (1) aus mindestens einseitig mit thermoplastischem Kunststoff beschichtetem Trägermaterial, z. B. Karton, besteht, der Boden (5) viereckig ist und aus dem umgefalteten Tubus (1) der Packung als Faltverschluß ausgebildet ist, ein an der Oberkante (26) des Tubus (1) anschließender Teil (3) der Tubuswandung auf sich selbst gefaltet und zu einem doppelwandigen, von der Seite dreieckförmigen Basisstreifen (4) verbunden ist und wobei der angespritzte Deckel (6) über die Oberkante (28) des doppelwandigen Basisstreifens (4) mit einem Steg (13) verlängert ist, **dadurch gekennzeichnet,** daß der Deckel (6) mindestens drei Ecken und mindestens eine erste sowie mindestens eine zweite, einen Griff (14) aufweisende Ebene (3) aufweist, die einen Winkel (α ) einschließen und von denen die erste Ebene des Deckels (6) parallel zur Ebene des Bodens (5) liegt und die zweite Ebene (3) mindestens teilweise aus dem Tubusmaterial gebildet ist, und daß der Griff (14) mit dem Deckel (6) verbunden und zusammen mit diesem innerhalb der quaderförmigen Außenkontur der Packung an dem doppelwandigen Basisstreifen (4) angespritzt ist, dessen dem Griff (14) zugewandte hintere Kante (27) als geschlossene Falzkante ausgebildet ist.

2. Packung nach Anspruch 1, dadurch gekennzeichnet, daß der Griff (14) einen oberen horizontalen (13) und einen hinteren, der Ausgießkante (11) diametral gegenüberliegenden vertikalen Steg (17) aufweist, welche die Greiföffnung (23) umfassen, die eine Größe für den Druchtritt von mindestens drei Fingern der Hand eines Erwachsenen hat.

3. Packung nach Anspruch 1 oder 2, dadurch gekennzeichnet, daß der doppelwandige, in Seitenansicht dreieckförmige Basisstreifen (4) neben dem Griff (14) in Seitenansicht einen rechten Winkel (25) hat und seine Hypotenuse (24) mit der Längsmittelachse (15) des Tubus (1) einen Winkel (α) einschließt, der eine Größe von 20° bis 40°, vorzugsweise von 25° bis 35°, hat.

4. Packung nach einem der Ansprüche 1 bis 3, dadurch gekennzeichnet, daß mindestens der obere horizontale Steg (13) des Griffes (14) in der ersten Ebene des Deckels (6) eine seitliche Breite (B) von 2 - 20 mm, vorzugsweise 6 - 12 mm, hat.

5. Packung nach einem der Ansprüche 1 bis 4, dadurch gekennzeichnet, daß beidseitig am doppelwandigen Basisstreifen (4) Verstärkungsrippen (19) angespritzt sind.

6. Packung nach einem der Ansprüche 1 bis 5, dadurch gekennzeichnet, daß beide Stege (13, 17) des Griffes (14) mit Verstärkungsrippen (20) versehen sind und vorzugsweise zwischen dem unteren Ende (21) des vertikalen Steges (17) und dem Schnittpunkt (P) der zweiten Ebene (3) mit der Tubuskante (2) ein Freiraum (22) ohne Material liegt.

7. Packung nach einem der Ansprüche 1 bis 6, dadurch gekennzeichnet, daß die Ausgießöffnung (7) mit einem Gießöffnungsdeckel (8) von in Draufsicht ovaler Gestalt versehen ist und der am Gießöffnungsdeckel (8) angeformte Ringflansch (12) im Bereich seiner Außenkante (9) angeordnet ist und dieser ovalen Form folgt.

## Claims

1. A pack for filling materials which are capable of flow comprising a tube (1) which is formed with at least one longitudinal sealing seam and disposed at the ends of which are a bottom (5) and a cover (6) of which the cover (6) comprises thermoplastic material without a backing material, is injection-moulded on the tube (11) along the upper edge (26) thereof and has a pouring means (7), wherein the tube (1) comprises backing material, for example cardboard, which is coated with thermoplastic material at least on one side, the bottom (5) is quadrangular and is formed from the folded-over tube (1) of the pack in the form of a folded closure, a portion (3) of the tube wall, which adjoins the upper edge (26) of the tube (1), is folded on to itself and joined to provide a double-wall base strip (4) which is of triangular shape from the side, and wherein the injection-moulded cover (6) is extended by means of a limb (13) beyond the upper edge (28) of the double-wall base strip (4), characterised in that the cover (6) has at least three corners and at least one first and at least one second plane (3) having a handle (14), which planes include an angle (α) and of which the first plane of the cover (6) lies parallel to the plane of the bottom (5) and the second plane (3) is at least partially formed from the tube material, and that the handle (14) is joined to the cover (6) and together with same is injection-moulded within the parallelepipedic external contour of the pack on the double-wall base strip (4) of which the rear edge (27), which is towards the handle (14), is in the form of a closed folded edge.

2. A pack according to claim 1 characterised in that the handle (14) has an upper horizontal limb (13) and a rear vertical limb (17) which is diametrally opposite to the pouring edge (11), the limbs surrounding a gripping opening (23) which is of a size for at least three fingers of the hand of an adult to pass therethrough.

3. A pack according to claim 1 or claim 2 characterised in that the double-wall base strip (4) which is of triangular shape in side view has a right angle (25) beside the handle (14) in side view and its hypotenuse (24) includes with the longitudinal centre line (15) of the tube (1) an angle (α) which is of a magnitude of from 20° to 40°, preferably 25° to 35°.

4. A pack according to one of claims 1 to 3 characterised in that at least the upper horizontal limb (13) of the handle (14) is of a lateral width (B) of 2 - 20 mm, preferably 6 - 12 mm, in the first plane of the cover (6).

5. A pack according to one of claims 1 to 4 characterised in that strengthening ribs (19) are injection-moulded on both sides on the double-wall base strip (4).

6. A pack according to one of claims 1 to 5 characterised in that both limbs (13, 17) of the handle (14) are provided with strengthening ribs (20) and a free space (22) without material is preferably disposed between the lower end (21) of the vertical limb (17) and the point of intersection (P) of the second plane (3) with the edge (2) of the tube.

7. A pack according to one of claims 1 to 6 characterised in that the pouring opening (7) is provided with a pouring opening cover (8) of oval configuration in plan view and the annular flange (12) which is formed on the pouring opening cover (8) is arranged in the region of its outer edge (9) and follows said oval shape.

## Revendications

1. Emballage pour produits fluides, comportant un tube (1), formé avec au moins un joint de soudure longitudinal, tube en les extrémités duquel sont disposés un fond (5) et un couvercle (6), dont le couvercle (6) est constitué d'un matériau thermoplastique sans matériau support, est rapporté par injection contre le tube (1), le long de son arête supérieure (26) et comporte un dispositif verseur (7), le tube (1) étant constitué d'un matériau support, par exemple le carton, enduit sur au moins une face d'un matériau thermoplastique, le fond (5) étant rectangulaire et étant constitué du tube (1) déplié de l'emballage en tant que fermeture par pliage, une partie (3) de la paroi du tube, et se raccordant à l'arête supérieure (26) du tube (1), étant repliée sur elle-même et étant assemblée pour donner une bande de base (4) à double paroi, de forme triangulaire quand on la regarde de côté, le couvercle (6), rapporté par injection, étant prolongé d'une entretoise (13) au-dessus de l'arête supérieure (28) de la bande de base (4) à double paroi, caractérisé en ce que le couvercle (6) comporte au moins trois angles et au moins un premier plan (3) comportant une poignée (14), et au moins un deuxième plan de ce genre, qui font entre eux un angle (α), et dont le premier plan du couvercle (6) est parallèle au plan du fond (5), et le deuxième plan (3) est formé au moins partiellement du matériau du tube, et que la poignée (14) est reliée au couvercle (6) et, avec ce dernier, est rapportée par injection, à l'intérieur du contour extérieur parallélépipédique de l'emballage, contre la bande de base à double paroi (4), dont l'arête arrière (27), en regard de la poignée (14) est conçue comme une arête de pliure fermée.

2. Emballage selon la revendication 1, caractérisé en ce que la poignée (14) comporte une entretoise horizontale supérieure (13) et une entretoise verticale arrière (17), diamétralement opposée au bec verseur (11), entretoises qui entourent l'orifice de saisie (23), lequel a une taille permettant le passage d'au moins trois doigts de la main d'un adulte.

3. Emballage selon la revendication 1 ou 2, caractérisé en ce que la bande de base à double paroi (4), triangulaire en vue de côté, comporte à côté de la poignée (14), en vue de côté, un angle droit (25), et son hypoténuse (24) fait avec l'axe longitudinal (15) du tube (1) un angle (α) de 20 à 40°, de préférence de 25 à 35°.

4. Emballage selon l'une des revendications 1 à 3, caractérisé en ce qu'au moins l'entretoise horizontale supérieure (13) de la poignée (14) possède dans le premier plan du couvercle (6) une largeur latérale (B) de 2-20 mm, de préférence de 6-12 mm.

5. Emballage selon l'une des revendications 1 à 4, caractérisé en ce que des nervures de renforcement (19) sont rapportées par injection sur les deux côtés de la bande de base à double paroi (4).

6. Emballage selon l'une des revendications 1 à 5, caractérisé en ce que les deux entretoises (13, 17) de la poignée (14) sont pourvues de nervures de renforcement, et que, de préférence, un espace libre (22), sans matériau, est disposé entre l'extrémité inférieure (21) de l'entretoise verticale (17) et le point d'intersection (P) du deuxième plan (3) et de l'arête de tube (2).

7. Emballage selon l'une des revendications 1 à 6, caractérisé en ce que l'orifice verseur (7) est pourvu d'un couvercle d'orifice verseur (8), ayant en vue de dessus une forme ovale, et que la collerette annulaire (12) rapportée sur ce couvercle (8) est disposée dans la zone de son arête extérieure (9) et suit la forme ovale de cette dernière.
